# FASCICULE DE BREVET EUROPEEN

(11) **EP 0 954 691 B1**
(45) Date de publication et mention de la délivrance du brevet: **12.11.2003**
(21) Numéro de dépôt: 98903101.8
(22) Date de dépôt: 22.01.1998
(51) Int. Cl.: F02G 1/02, F25B 1/00

(54) **PROCEDE ET DISPOSITIF DE RECUPERATION DE L'ENERGIE THERMIQUE AMBIANTE POUR VEHICULE EQUIPE DE MOTEUR DEPOLLUE A INJECTION D'AIR COMPRIME ADDITIONNEL**
VERFAHREN UND VORRICHTUNG ZUR RÜCKGEWINNUNG VON UMGEBUNGSWÄRME FÜR FAHRZEUGE MIT UMWELTFREUNDLICHEM MOTOR MIT ZUSÄTZLICHER DRUCKLUFT
METHOD AND DEVICE FOR RECUPERATING AMBIENT THERMAL ENERGY FOR VEHICLE EQUIPPED WITH AN POLLUTION-FREE ENGINE WITH SECONDARY COMPRESSED AIR

(30) Priorité: 22.01.1997 FR 9700851
(43) Date de publication de la demande: 10.11.1999
(73) Titulaire: MDI - Motor Development International S.A., Luxembourg (LU)
(72) Inventeur: Negre, Guy, San Remo (IT); NEGRE, Cyril, F-83170 Brignoles (FR)
(86) Numéro de dépôt international: FR9800109
(87) Numéro de publication internationale: WO98032963

(56) Documents cités:
- DE-A- 4 237 826
- US-A- 4 023 366
- US-A- 4 617 801
- US-A- 4 693 090
- SERRUYS: "A propos des cycles d'Ericsson et de Stirling" REVUE GENERALE DE THERMIQUE, vol. 12, no. 143, novembre 1973, pages 1125-1134, XP002040913

## Description

L'invention concerne les véhicules terrestres et plus particulièrement ceux équipés avec des moteurs dépollués ou dépolluants à chambre de combustion indépendante ou non, fonctionnant avec injection d'air comprimé additionnel, et comportant un réservoir d'air comprimé haute pression.

L'auteur a décrit dans sa demande de brevet publié WO 96/27737 un procédé de dépollution de moteur à chambre de combustion externe indépendante, fonctionnant suivant un principe bi-modes à deux types d'énergie, utilisant soit un carburant conventionnel tel essence ou gasoil sur route (fonctionnement mono-mode à air-carburant), soit, à basse vitesse, notamment en zone urbaine et suburbaine, une addition d'air comprimé dans la chambre de combustion (ou tout autre gaz non polluant) à l'exclusion de tout autre carburant, (fonctionnement mono-mode à air, c'est à dire avec addition d'air comprimé). Dans sa demande de brevet FR 9607714, l'auteur a décrit l'installation de ce type de moteur en fonctionnement mono-mode, avec addition d'air comprimé, sur les véhicules de services, par exemple des autobus urbains.

Dans ce type de moteur, en mode air-carburant, le mélange air carburant est aspiré et comprimé dans une chambre d'aspiration et de compression indépendante. Puis ce mélange est transféré, toujours en pression, dans une chambre de combustion indépendante et à volume constant pour y être enflammé afin d'augmenter la température et la pression dudit mélange. Après l'ouverture d'un transfert reliant ladite chambre de combustion ou d'expansion à une chambre de détente et d'échappement, ce mélange sera détendu dans cette dernière pour y produire un travail. Les gaz détendus sont ensuite évacués à l'atmosphère à travers un conduit d'échappement.

En fonctionnement à air plus air comprimé additionnel qui nous intéresse plus particulièrement dans le cadre de l'invention, à faible puissance, l'injecteur de carburant n'est plus commandé ; dans ce cas, l'on introduit dans la chambre de combustion, sensiblement après l'admission dans cette dernière de l'air comprimé -sans carburant- provenant de la chambre d'aspiration et de compression, une petite quantité d'air comprimé additionnel provenant d'un réservoir externe où l'air est stocké sous haute pression, par exemple 200 bars, et à la température ambiante. Cette petite quantité d'air comprimé à température ambiante va s'échauffer au contact de la masse d'air à haute température contenue dans la chambre de combustion ou d'expansion, va se dilater et augmenter la pression régnant dans la chambre pour permettre de délivrer lors de la détente un travail moteur.

Ce type de moteur bi-modes ou bi-énergies (air et essence ou air et air comprimé additionnel) peut également être modifié pour une utilisation préférentielle en ville par exemple sur tous véhicules et plus particulièrement sur des autobus urbains ou autres véhicules de services (taxis bennes à ordures etc..), en mono-mode air-air comprimé additionnel, par suppression de tous les éléments de fonctionnement du moteur avec le carburant traditionnel.

Le moteur fonctionne seulement en mono-mode avec l'injection d'air comprimé additionnel dans la chambre de combustion qui devient ainsi une chambre d'expansion. En outre, l'air aspiré par le moteur peut être filtré et purifié à travers un ou plusieurs filtres à charbon ou autre procédé mécanique, chimique, tamis moléculaire, ou autres filtres afin de réaliser un moteur dépolluant. L'emploi du terme « air » dans le présent texte s'entend « tout gaz non polluant».

Dans ce type de moteur, l'air comprimé additionnel est injecté dans la chambre de combustion ou d'expansion sous une pression d'utilisation déterminée en fonction de la pression régnant dans la chambre et sensiblement plus élevée que cette dernière, pour permettre son transfert par exemple 30 bars. Pour ce faire il est utilisé un détendeur de type conventionnel qui effectue une détente sans travail n'absorbant pas de chaleur, donc sans abaissement de température permettant ainsi d'injecter dans la chambre de combustion ou d'expansion un air détendu (au environ de 30 bars dans notre exemple) et à température ambiante.

Ce procédé d'injection d'air comprimé additionnel peut également être utilisé sur des moteurs conventionnels 2 ou 4 temps où ladite injection d'air comprimé additionnel est effectué dans la chambre de combustion de moteur sensiblement au point mort haut allumage.

Le procédé suivant l'invention, propose une solution qui permet d'augmenter la quantité d'énergie utilisable et disponible. II est caractérisé par les moyens mis en oeuvre et plus particulièrement par le fait que, l'air comprimé contenu dans le réservoir de stockage sous très haute pression, par exemple 200 bars, et à température ambiante, par exemple 20 degrés, préalablement à son utilisation finale à une pression inférieure par exemple 30 bars, est détendu à une pression proche de celle nécessaire à son utilisation finale, dans un système à volume variable, par exemple un piston dans un cylindre, produisant un travail qui peut être récupéré et utilisé par tous moyens connus, mécanique, électrique, hydraulique ou autre. Cette détente avec travail a pour conséquence de refroidir à très basse température, par exemple moins 100° C, l'air comprimé détendu à une pression proche de celle d'utilisation. Cet air comprimé détendu à sa pression d'utilisation, et à très basse température est ensuite envoyé dans un échangeur avec l'air ambiant, va se réchauffer jusqu'à une température proche de la température ambiante, et va augmenter ainsi sa pression et/ou son volume, en récupérant de l'énergie thermique empruntée à l'atmosphère.

Les avantages de ce procédé suivant l'invention sont considérables, d'une part il est produit un travail, lors de la détente, qui peut être utilisé soit directement sur l'arbre moteur, soit indirectement, par exemple en entraînant des accessoires mécaniques électriques ou autres, et d'autre part, l'on récupère un apport d'énergie thermique gratuite en utilisant la température de l'atmosphère qui provoque une augmentation de pression et/ou de volume de l'air et par voie de conséquence, augmente l'autonomie d'utilisation.

L'homme de l'art peut calculer la quantité d'air très haute pression à fournir au système de détente avec travail, de même que les caractéristiques et volumes de ce dernier afin d'obtenir en fin de cette détente avec travail la pression d'utilisation finale choisie et la température la plus froide possible et ce, en fonction de l'utilisation du moteur. Une gestion électronique des paramètres permet d'optimiser à tous moments les quantités d'air comprimé utilisées et récupérées. L'homme de l'art peut également calculer le dimensionnement et les caractéristiques de l'échangeur thermique qui peut utiliser tous concepts connus dans ce domaine sans changer le procédé de l'invention.

Il est également possible selon le procédé de l'invention d'utiliser partiellement ou non, et de réchauffer tout ou partie de l'air détendu et à basse température, sur les zones chaudes du moteur par exemple dans le système de refroidissement des cylindres et/ou de la culasse ou autre.

Selon une autre caractéristique de l'invention, le travail effectué par la détente est utilisé pour réaliser une assistance pneumatique à un système de surcompression des gaz dans la chambre de combustion ou d'expansion.

Selon une autre caractéristique de l'invention, le système de détente avec travail peut être utilisé pour produire de l'électricité par exemple un noyau mobile dans un enroulement, remplaçant avantageusement l'alternateur du véhicule

Selon une autre caractéristique du procédé de l'invention, l'échangeur air- air peut être aménagé pour climatiser le véhicule en été, par soufflage et distribution dans le véhicule de l'air de réchauffage qui se refroidit en traversant le radiateur et en cédant ses calories à l'air détendu.

En outre les caractéristiques particulières d'utilisation de l'invention qui viennent d'être décrites ci-dessus peuvent être combinées sans pour autant en changer le principe. par exemple le réchauffage de l'air frais détendu peut être effectué en deux étages avec d'une part de l'air atmosphérique puis du refroidissement ou vice versa, de même qu'il est possible de récupérer en début de course de l'énergie électrique puis en fin de course de l'énergie mécanique d'assistance.

Il est également possible d'effectuer l'opération de détente avec travail en deux ou plusieurs opérations telle que, une détente avec travail (utilisée par tous moyens connus) à une pression intermédiaire puis réchauffage dans un échangeur air air, avant une nouvelle détente avec travail (également utilisée par tous moyens connus) et réchauffage.

D'autres buts, avantages et caractéristiques de l'invention apparaîtrons à la lecture de la description à titre non limitatif de plusieurs modes de réalisations particulières faites en regard des dessins annexés où:
- La figure 1 représente schématiquement, vu en coupe transversale, un moteur dépollué équipé d'un dispositif d'assistance pneumatique à la commande d'un piston de surcompression.
- La figure 2 représente le même dispositif en début de détente moteur.
- La figure 3 représente le même dispositif en fin de détente moteur.
- La figure 4 représente un dispositif pneumatique générateur d'énergie électrique.
- La figure 5 représente un dispositif pneumatique mixte générateur d'énergie électrique et mécanique.
- La figure 6 représente schématiquement, vu en coupe transversale, un dispositif de récupération d'énergie thermique environnante directement utilisée sur l'arbre moteur.
- La figure 7 représente schématiquement un dispositif d'utilisation de l'échangeur permettant la climatisation du véhicule.

La figure 1 représente, schématiquement, vu en coupe transversale, un moteur dépollué et son installation d'alimentation en air comprimé, comportant une chambre d'aspiration et de compression 1, une chambre de combustion ou d'expansion 2 à volume constant dans laquelle est implanté un injecteur d'air additionnel 22 alimenté en air comprimé stocké dans un réservoir très haute pression 23 et une chambre de détente et d'échappement 4. La chambre d'aspiration et de compression 1 est reliée à la chambre de combustion ou d'expansion 2 par un conduit 5 dont l'ouverture et la fermeture sont commandées par un volet étanche 6. La chambre de combustion ou d'expansion 2 est reliée à la chambre de détente et d'échappement 4 par un conduit ou transfert 7 dont l'ouverture et la fermeture sont commandées par un volet étanche 8. La chambre d'aspiration et de compression 1 est alimentée en air par un conduit d'admission 13 dont l'ouverture est commandée par une soupape 14 et, en amont duquel est implanté un filtre à charbon dépolluant 24.

La chambre d'aspiration et de compression 1 fonctionne comme un ensemble de compresseur à piston où un piston 9 coulissant dans un cylindre 10 est commandé par une bielle 11 et un vilebrequin 12. La chambre de détente et d'échappement 4 commande un ensemble classique de moteur à piston avec un piston 15 coulissant dans un cylindre 16, qui entraîne par l'intermédiaire d'une bielle 17 la rotation d'un vilebrequin 18. L'échappement de l'air détendu s'effectuant à travers un conduit d'échappement 19 dont l'ouverture est commandée par une soupape 20. La rotation du vilebrequin 12 de la chambre d'aspiration et de compression 1 est commandée à travers une liaison mécanique 21 par le vilebrequin moteur 18 de la chambre de détente et d'échappement 4.

Selon l'invention, dans la chambre de combustion 2 est ménagé un volume de surcompression constitué d'un cylindre 25 dans lequel se meut un piston 26, dont les déplacements sont commandés par un levier à pression 27 et 28. Entre le levier à pression et sa came de commande 29 entraînée en rotation par le moteur et phasé avec ce dernier, est positionné un dispositif d'assistance. Ce dispositif d'assistance est constitué d'un piston 30 coulissant dans un cylindre 31 fermé des deux côtés, le piston 30 étant relié par une tige 32 à un roulement 33 qui porte sur la came de commande 29 et d'autre part par un système de tige et bielle 34 au levier à pression 27,28 de commande du piston surpresseur 26. Le piston 30 détermine donc dans le cylindre deux chambres étanches 35 et 36, une chambre de détente et de travail 35 du côté de la came 29, et une chambre de contre pression 36 du côté du levier à pression. Un conduit d'admission d'air haute pression 37 débouche dans la chambre de détente et de travail 35, l'ouverture et la fermeture de ce conduit est commandée par une électrovanne 38. Un conduit d'échappement 39 débouche également dans la chambre de détente et de travail 35, l'ouverture et la fermeture de ce conduit étant commandées par une électrovanne 40. Le conduit d'échappement 39 est relié d'autre part à un échangeur thermique air air ou radiateur 41 lui-même relié par un conduit 42 à une capacité tampon à pression finale d'utilisation quasi constante 43. La chambre de contre pression 36 est reliée à travers un conduit 44 à la capacité tampon 43 qui alimente également par un conduit 45 l'injecteur d'air additionnel 22.

Lors du fonctionnement du moteur en mode air air comprimé additionnel fig 1, le piston de compression vient de refouler dans la chambre d'expansion 2 de l'air comprimé à haute température, alors que le piston de surcompression 26 est à son point mort bas, l'injecteur additionnel 22 est alors commuté pour injecter dans la chambre une petite quantité d'air additionnel à température ambiante et à une pression légèrement supérieure à celle régnant dans la chambre d'expansion 2. Une première augmentation de pression est alors constatée dans la chambre d'expansion 2. L'électrovanne 38 commandée par un calculateur s'ouvre pour admettre une petite quantité d'air à très haute pression et à température ambiante, provenant du réservoir de stockage 23 puis se referme alors que simultanément, la came 29 commence à repousser le piston d'assistance 30. L'air comprimé très haute pression qui a été admis dans la chambre de détente et de travail 35 va repousser le piston d'assistance 30, qui va lui-même, par l'intermédiaire des tige et bielle 34 et du levier à pression 27,28 repousser à son point mort haut le piston de surcompression 26 augmentant encore la pression dans la chambre d'expansion 2.

Durant la course du piston d'assistance 30, l'air comprimé contenu dans la chambre d'assistance 35 va se détendre en produisant un travail et subir une importante baisse de température, sa pression en fin de course étant sensiblement égale à la pression de l'air contenu dans la chambre de contre pression 36. Durant ces opérations, le piston moteur 15, commandant la chambre de détente 4 est arrivé à son point mort haut, fig 2, et le volet étanche 8 est ouvert pour permettre la détente de l'air comprimé contenu dans la chambre d'expansion 2 et produire le travail moteur. La came 29 maintient durant cette détente le piston de surcompression 26 à son point mort haut, et du fait du levier à pression les forces dues à la pression de la chambre 2 ne sont pas retransmises à la came 29 de même que les pressions sensiblement égales dans la chambre d'assistance 35 et la chambre de contre pression 36 n'exercent aucun couple sur ladite came.

La détente fournissant le travail moteur dans la chambre de détente et d'échappement 4 étant effectuée, Fig 3, le volet étanche 8 est refermé. La came 29, dans sa rotation autorise à nouveau le déplacement du piston d'assistance, le volet étanche 6 s'ouvre pour permettre l'admission d'une nouvelle charge dans la chambre de combustion ou d'expansion 2, l'électrovanne 40 s'ouvre; sollicité par le ressort de rappel 46 et par la pression dans la chambre 2 le piston d'assistance 30 va rejoindre sa position initiale refoulant dans l'échangeur air air, ou le radiateur 41 l'air comprimé mais détendu et à basse température contenu dans la chambre d'assistance 35. Cet air va ainsi, grâce à l'échangeur, se réchauffer jusqu'à une température proche de l'ambiante et augmenter de volume en rejoignant la capacité tampon 43 en ayant récupéré une quantité d'énergie non négligeable dans l'atmosphère.

Selon une caractéristique du procédé de l'invention la détente avec travail peut être utilisée pour fournir de l'énergie électrique au véhicule. Un exemple de dispositif pour la mise en oeuvre de ce procédé est dessiné sur la figure 4 où l'on peut voir un dispositif très semblable au dispositif d'assistance décrit ci-dessus et ayant de nombreux points communs avec ce dernier, constitué d'un piston 30 coulissant dans un cylindre 31 fermé des deux côtés. Le piston 30 est solidaire d'une tige 34 qui porte un noyau de ferrite 49 passant à l'intérieur d'un enroulement 50, et dont l'extrémité est reliée à un ressort de rappel 46. Le piston 30 détermine donc dans le cylindre deux chambres étanches 35 et 36, une chambre de détente et de travail 35, et une chambre de contre pression 36 du coté de la tige 34. Un conduit d'admission d'air haute pression 37 débouche dans la chambre de détente et de travail 35, l'ouverture et la fermeture de ce conduit sont commandées par une électrovanne 38. Un conduit d'échappement 39 débouche également dans la chambre de détente et de travail 35, l'ouverture et la fermeture de ce conduit étant commandées par une électrovanne 40. Le conduit d'échappement 39 est relié d'autre part à un échangeur thermique air air ou radiateur 41 lui-même relié par un conduit 42 à une capacité tampon à pression finale d'utilisation quasi constante 43. La chambre de contre pression 36 est reliée à travers un conduit 44 à la capacité tampon 43 qui alimente également par un conduit 45 l'injecteur d'air additionnel 22.

Lors du fonctionnement du moteur en mode air comprimé, selon le procédé de l'invention, et en fonction de la consommation d'air comprimé par l'injecteur d'air additionnel 22, l'électrovanne 38 est ouverte puis refermée pour admettre une charge d'air comprimé très haute pression dans la chambre 35. Sollicité par la différence de pression entre les chambres 35 et 36, le piston 30 se déplace en comprimant le ressort 46 en entraînant par sa tige 34 le mouvement du noyau de ferrite 49 dans l'enroulement 50, produisant ainsi un courant électrique. La détente avec travail de la charge d'air comprimé haute pression à température ambiante produit un abaissement de la température. Lorsque l'on atteint l'équilibre de pression ou plutôt d'effort entre les chambres, l'électrovanne 40 est ouverte et poussé par le ressort de rappel 46, le piston 30 et le noyau de ferrite 49 retrouvent leur position initiale refoulant dans l'échangeur air air, ou le radiateur 41, l'air comprimé mais détendu et à très basse température contenu dans la chambre de pression et de détente 35. Cet air va ainsi, grâce à l'échangeur, se réchauffer jusqu'à une température proche de l'ambiante et augmenter de volume en rejoignant la capacité tampon 43 en ayant récupéré une quantité d'énergie non négligeable dans l'atmosphère.

Selon une autre caractéristique de l'invention, les deux dispositifs décrits ci-dessus peuvent également être avantageusement combinés, en effet la pression est maximale en tout début de course du piston 30, alors que l'effort nécessaire pour faire fonctionner le levier à pression est moins important. Ce dispositif ainsi combiné, est décrit figure 5 où l'on peut voir entre le système d'assistance et le levier à pression tels que sur les figures 1 à 3, implanté sur la tige de commande 34 un noyau de ferrite 49 coulissant dans un enroulement de fil de cuivre 50, similaires à ceux décrits sur la figure 4. Lors du fonctionnement il devient donc possible de pouvoir récupérer de l'énergie électrique au début de la course dans des enroulements 50 prévus à cet effet, puis de fonctionner ensuite, selon le mode décrit sur les figures 1 à 3.

Selon une des caractéristiques préférentielles de l'invention, un autre dispositif d'application et de mise en oeuvre du procédé de l'invention est montré sur la figure 6 où la détente produit un travail qui peut directement être utilisé sur l'arbre moteur, où un ensemble bielle 53 et piston de travail 54, est attelé directement sur l'arbre moteur 18, Ce piston 54 coulisse dans un cylindre borgne 55 et détermine une chambre de travail 35 dans laquelle débouche d'une part un conduit d'admission d'air haute pression 37 dont l'ouverture et la fermeture sont commandées par une électrovanne 38, et d'autre part un conduit d'échappement 39 relié à l'échangeur thermique air air ou radiateur 41 lui-même relié par un conduit 42 à une capacité tampon à pression finale d'utilisation quasi constante 43. Lors du fonctionnement lorsque le piston de travail 54 est à son point mort haut, l'électrovanne 38 est ouverte puis refermée afin d'admettre une charge d'air comprimé très haute pression qui va se détendre en repoussant le piston 54 jusqu'à son point mort bas et entraîner par l'intermédiaire de la bielle 53 le vilebrequin moteur 18. Lors de la course de remontée du piston 54, l'électrovanne d'échappement 40 est alors ouverte et l'air comprimé mais détendu et à très basse température contenu dans la chambre de travail est refoulé dans l'échangeur air air ou radiateur 41. Cet air va ainsi se réchauffer jusqu'à une température proche de l'ambiante et augmenter de volume en rejoignant la capacité tampon 43 en ayant récupéré une quantité d'énergie non négligeable dans l'atmosphère.

La figure 7 représente, vu en perspective, un échangeur thermique air-air 41 tel que décrit sur les figures précédentes, équipé selon le dispositif de mise en oeuvre du procédé de l'invention décrit ci-après, pour climatiser le véhicule avec un conduit d'arrivé d'air à très basse température 39 et un conduit de départ après réchauffage de l'air 42 pour son utilisation finale, l'air de l'atmosphère destiné à le réchauffer est collecté à travers un conduit 55 et soufflé à travers le radiateur par un ventilateur 56. En cédant ses calories à l'air comprimé contenu dans le radiateur, l'air de l'atmosphère se refroidit et est collecté dans un conduit 56 ou un volet mobile 57 permet d'en diriger tout ou partie suivant son ouverture, vers l'habitacle du véhicule pour en assurer la climatisation. La régulation du flux d'air réfrigéré peut être opérée selon tous moyens connus en ce domaine tel que masque sur le radiateur, volets, addition d'air chaud etc... sans pour autant changer le principe de cette caractéristique de l'invention. Ce dispositif peut être utilisé en combinaison avec les autres dispositifs décrits précédemment sans changer pour autant le principe de l'invention qui vient d'être décrite.

## Revendications

1. Procédé de récupération d'énergie thermique environnante pour moteurs ou véhicules équipés de moteurs dépollués ou dépolluant fonctionnant avec injection d'air additionnel dans la chambre de combustion ou d'expansion (2) et ayant un réservoir de stockage d'air comprimé haute pression (23) **caractérisé en ce que** l'air comprimé contenu dans le réservoir de stockage haute pression (23), est, préalablement à son utilisation finale à pression inférieure, détendu à une pression proche de celle nécessaire à son utilisation finale, dans un système à volume variable, par exemple un piston dans un cylindre, (30/31 ; 54/55) produisant un travail qui a pour conséquence de refroidir à basse température l'air comprimé ainsi détendu et **en ce que** cet air comprimé et détendu à sa pression d'utilisation est envoyé dans un échangeur thermique, (41) pour se réchauffer, et augmenter ainsi sa pression et/ou son volume par récupération d'un apport d 'énergie thermique.

2. Procédé selon la revendication 1 **caractérisé en ce que** l'air comprimé détendu et à basse température est envoyé dans l'échangeur thermique (41) avec de l'air environnant à température ambiante, pour se réchauffer jusqu'à une température sensiblement égale à ladite température ambiante et, augmenter ainsi sa pression et/ou son volume en ayant récupéré un apport d'énergie thermique provenant de l'atmosphère.

3. Procédé selon la revendication 1 ou 2, **caractérisé en ce que**, tout ou partie de l'air détendu à très basse température est réchauffé sur les zones chaudes du moteur servant ainsi de complément au système de refroidissement de ce dernier, en combinaison ou non avec son passage dans l'échangeur thermique (41).

4. Procédé selon les revendications 1 à 3, **caractérisé en ce que** le travail produit lors de la détente dans le système à volume variable est récupéré et utilisé par des moyens mécaniques, électriques, pneumatiques ou hydrauliques en complément de puissance au moteur.

5. Procédé selon la revendication 2 **caractérisé en ce que**, l'air ambiant qui traverse l'échangeur air-air et qui est refroidi est utilisé pour assurer la climatisation du véhicule.

6. Dispositif pour la mise en oeuvre du procédé selon les revendications 1-4, **caractérisé en ce que**, le système à volume variable est constitué d'un piston (30), muni de tiges de commande et/ou de transmission de mouvement (32, 34), coulissant dans un cylindre (31) fermé des deux côtés et déterminant ainsi dans ledit cylindre d'un côté une chambre de détente et de travail (35) dans laquelle débouche un conduit d'admission d'air haute pression (37) dont l'ouverture et la fermeture sont commandées par une électrovanne (38) pour permettre l'admission d'une charge d'air comprimé haute pression qui va se détendre en repoussant le piston, en produisant un travail et en se refroidissant à basse température, et un conduit d'échappement (39) dont l'ouverture et la fermeture sont commandées par une électrovanne (40) permettant lors du retour du piston (30) de propulser l'air comprimé détendu et à basse température dans l'échangeur thermique (41) où il va se réchauffer jusqu'à une température proche de l'ambiante en augmentant ainsi de volume, pour être ensuite dirigé en sortie de radiateur vers une capacité à pression quasi constante (43) elle même reliée d'une part à l'injecteur d'air comprimé additionnel (22), et d'autre part à la chambre de contrepression (36) permettant de réguler la pression de fin de détente et d'équilibrer les pressions de part et d'autre de ce dernier afin que ledit piston puisse être repoussé à son point de départ par un ressort (46).

7. Dispositif selon la revendication 6 **caractérisé en ce que** le système de détente produisant un travail permet de réaliser une assistance à la commande d'un piston de surpression (26) coulissant dans un cylindre (25) débouchant dans la chambre de combustion ou d'expansion (2) permettant d'effectuer une surcompression de l'air contenu dans la chambre de combustion alors que le phasage est assuré par une came (29), alors que la détente de la charge d'air comprimé haute pression admise dans la chambre de travail et de détente (35) repousse le piston (30) qui par l'intermédiaire de sa tige de commande (34) agit sur un levier à pression (27,28) qui repousse le piston de surcompression (26) augmentant ainsi la pression dans la chambre de combustion ou d'expansion (2), et par voie de conséquence la performance du moteur.

8. Dispositif selon la revendication 6 **caractérisé en ce que** le système de détente produisant un travail est utilisé pour fournir de l'énergie électrique, la tige de commande (34) étant équipée d'un noyau de ferrite (49) circulant dans un enroulement (50), l'ensemble étant rappelé par un ressort (46).

9. Dispositif selon les revendications 7 et 8, **caractérisé en ce que** le système de détente produisant un travail est utilisé de manière mixte pour produire de l'électricité par l'intermédiaire d'un noyau de ferrite et d'un enroulement (49) ainsi que pour effectuer une surpression de l'air contenu dans la chambre de combustion ou d'expansion (2).

10. Dispositif pour la mise en oeuvre du procédé selon l'une quelconque des revendications 1 à 4, **caractérisé en ce que** l'air comprimé haute pression contenu dans le réservoir de stockage (23) est détendu dans un système à volume variable constitué d'un piston (54) relié par l'intermédiaire d'une bielle (53 ) au vilebrequin moteur (18) et coulissant dans un cylindre borgne (55) déterminant au dessus dudit piston une chambre de travail dans laquelle débouche un conduit d'admission d'air haute pression (37) dont l'ouverture et la fermeture sont commandées par une électrovanne (38) pour permettre l'admission d'une charge d'air comprimé haute pression qui va se détendre en repoussant le piston (54), en produisant un travail directement récupéré sur l'arbre moteur (18) et en se refroidissant à très basse température, et un conduit d'échappement (39) dont l'ouverture et la fermeture sont commandées par une électrovanne (40) permettant lors du retour du piston (54) vers son point mort haut de refouler l'air comprimé détendu et à basse température dans l'échangeur thermique (41) ou il va se réchauffer jusqu'à une température proche de l'ambiante en augmentant ainsi de volume, pour être ensuite dirigé en sortie du radiateur vers une capacité à pression quasi constante (43) elle-même reliée à l'injecteur d'air comprimé additionnel (22).

11. Dispositif pour la mise en oeuvre du procédé selon la revendication 5 **caractérisé en ce que** l'air ambiant est canalisé et soufflé par un ventilateur (56) à travers un collecteur (55) pour se refroidir en cédant ses calories à l'air comprimé qui traverse un radiateur et dirigé ensuite par un conduit (56) dans l'habitacle du véhicule pour en assurer la climatisation alors qu'un volet mobile (57) permet de doser la quantité d'air frais admise et d'assurer la régulation de ladite climatisation.

## Patentansprüche

1. Rückführungsverfahren für thermische Umgebungs-Energie für Motoren oder Fahrzeuge mit umweltfreundlichen Motoren, die mit zusätzlicher Lufteinspritzung in der Verbrennungs- oder Expansionskammer (2) funktionieren und über einen Hochdruck-Sammeltank (23) verfügen, dessen Inhalt im Hochdruck-Sammeltank (23) vor seiner endgültigen Benutzung bei Unterdruck auf einen Druck entspannt wird, der dem Druck ihrer endgültigen Benutzung nahe ist und zwar in einem System variablen Volumens, zum Beispiel ein Kolben in einem Zylinder (30, 31, 54, 55) der einen Betrieb produziert, der die Druckluft bei niedriger Temperatur abkühlt, die sich somit entspannt. Diese verdichtete und auf ihren Nutzdruck entspannte Luft wird in einen thermischen Austauscher (41) geführt, um sich zu erwärmen und somit ihren Druck und/oder ihr Volumen durch Rückgewinnung einer thermischen Energiezufuhr zu erhöhen.

2. Verfahren gemäss Patentanspruch 1 **gekennzeichnet durch** die Tatsache, dass die entspannte und auf Niedrigtemperatur gehaltene Druckluft mit der Umgebungsluft in Umgebungstemperatur in den thermischen Austauscher (41) geführt wird, um sich bis zu einer Temperatur nahe der Umgebungstemperatur zu erwärmen und somit ihren Druck und/oder ihr Volumen **durch** Rückgewinnung einer thermischen Energiezufuhr aus der Umgebung stammend zu erhöhen.

3. Verfahren gemäss Patentanspruch 1 oder 2, **gekennzeichnet durch** die Tatsache, dass ein Teil oder die gesamte auf sehr niedrige Temperatur entspannte Luft in den heißen Bereichen des Motors gewärmt wird und somit als Zusatz für das Kühlungssystem des Motors dient, gemeinsam oder nicht, mit ihrem Durchlauf im thermischen Austauscher (41)

4. Verfahren gemäss Patentanspruch 1 bis 3, **gekennzeichnet durch** die Tatsache, dass der bei Entspannen im System mit variablem Volumen produzierter Betrieb **durch** mechanische, elektrische, pneumatische oder hydraulische Mittel als Zusatz zur Motorleistung zurückgewonnen und benutzt wird.

5. Verfahren gemäss Patentanspruch 1 bis 3 **gekennzeichnet durch** die Tatsache, dass die den Austauscher Luft-Luft durchlaufende und somit abgekühlte Umgebungsluft zur Klimatisierung des Fahrzeugs benutzt wird.

6. Vorrichtung zur Inbetriebnahme des Verfahrens gemäss den Patentansprüchen 1 bis 4, **gekennzeichnet durch** die Tatsache, dass das System variablen Volumens aus einem Kolben (30) besteht, ausgestattet mit Steuerstangen und /oder Bewegungsübertragungsstangen (32, 34), der in einem, von beiden Seiten geschlossenen Zylinder (31) gleitet, und in diesem Zylinder einerseits eine Entspannungs- und Arbeitskammer (35) bestimmt, in welche eine Hochdruckluft-Füllleitung (37) endet, deren Öffnen und Schließen **durch** eine Elektroventil (38) gesteuert wird, um das Füllen einer Ladung Druckluft zu gestatten, die sich **durch** Zurückdrücken des Kolbens entspannen wird und somit einen Betrieb auslöst und gleichzeitig bei Niedrigtemperatur abkühlen wird, und andererseits einer Ablassleitung (39), deren Öffnen und Schließen **durch** ein Elektroventil (40) gesteuert wird, um so bei Rücklauf des Kolbens (30) die entspannte und abgekühlte Druckluft in den thermischen Austauscher (41) drückt, wo sie sich bis zu einer der Umgebungstemperatur nahen Temperatur aufwärmt und somit das Volumen erhöht, um anschließend bei Austreten aus dem Kühler zu einer quasi konstanten Druckkapazität (43) geführt wird, die selber einerseits an die Einspritzdüse zusätzlicher Druckluft (22) und andererseits an die Gegendruckkammer (36) geführt wird, was eine Regulierung des Entspannungsenddrucks gestattet und einen Ausgleich der Drucke an beiden Enden der Kammer gestattet, damit der Kolben mit Hilfe einer Feder (46) auf seine Endposition zurückgedrückt werden kann.

7. Vorrichtung gemäss Patentanspruch 6, **gekennzeichnet durch** die Tatsache, dass das einen Betrieb produzierende Entspannungssystem eine Unterstützung der Steuerung eines Überdruckkolbens (26) gestattet, der, in einem Zylinder gleitend (25), in der Verbrennungs- oder Expansionskammer (2) endet, wodurch eine Überverdichtung der in der Verbrennungskammer enthaltenen Luft ausgeführt werden kann, während die Phasage **durch** eine Nocke (29) gewährleistet wird, die Entspannung der Hochdruckluft-Ladung in der Arbeitsund Entspannungskammer (35) drückt den Kolben (30) zurück, der **durch** seine Steuerstange (34), die einen Druckhebel (27,28) steuert, den Überdruckkolben (26) zurückdrückt und somit den Druck in der Verbrennungsund Expansionskammer (2) und ebenfalls die Motorleistung erhöht.

8. Vorrichtung gemäss des Patentanspruchs 6, **gekennzeichnet durch** die Tatsache, dass das, diesen Betrieb produzierendes Entspannungssystem auf gemischte Weise benutzt werden kann, um elektrische Energie zu produzieren, da die Steuerstange (34) mit einem Ferritkern (49) ausgestattet ist, der in einer Spule (50) kreist; diese Einheit wird **durch** eine Feder (46) zurückgeholt.

9. Vorrichtung gemäss Patentansprüche 7 und 8, welches besagt, dass das einen Betrieb produzierendes Entspannungssystem auf gemischte Weise verwendet wird, um Elektrizität mit einem Ferritkern und einer Spule (49) zu erzeugen und einen Überdruck der in der Verbrennungs- oder Expansionskammer (2) enthaltene Luft hervorzurufen.

10. Vorrichtung zur Inbetriebnahme des Verfahrens gemäss eines der Patentansprüche 1 bis 4, die besagen, dass die im Sammeltank (23) enthaltene Hochdruckluft in einem System variablen Volumens entspannt wird, das sich aus einem Kolben (54,) der mit einer Stange (53) mit der Kurbelwelle (18) verbunden ist, zusammensetzt, und in einem Blindzylinder (35) gleitet, der oberhalb des Kolbens einen Betriebskammer bestimmt, in welcher eine Füllleitung für Hochdruckluft (37) endet, deren Öffnen und Schließen über ein Elektroventil (38) gesteuert wird, um das Auffüllen einer Ladung Druckluft zu gestatten, die sich entspannt und somit den Kolben (54) zurückdrückt und somit eine Leistung liefert, die direkt auf der Kurbelwelle (18) übernommen wird und sich bei sehr niedriger Temperatur abkühlt, sowie einer Ablassleitung (39), deren Öffnen und Schließen über ein Elektroventil (40) gesteuert wird und bei Rücklauf des Kolbens (54) zu seinem oberen Todpunkt, das Rückdrängen der entspannten und bei Niedrigtemperatur abgekühlten Druckluft in den thermischen Austauscher (41) gestattet, wo sie sich bis zu einer der Umgebungstemperatur nahen Temperatur erwärmt und somit ihr Volumen erhöht, um dann zum Ausgang des Kühlers zu einer Kapazität mit quasi konstantem Druck (43) geleitet zu werden, die selbst mit einer Einspritzdrüse zusätzlicher Druckluft (22) verbunden ist.

11. Vorrichtung für die Inbetriebnahme des verfahrens gemäss Patentanspruch 5, der besagt, dass die Umgebungsluft über einen Ventilator (56) über einen Kollektor (55) kanalisiert und geblasen wird, um abzukühlen, indem sie ihre Kalorien an die Druckluft abgibt, die über einen Kühler läuft und über eine Leitung (56) in den Innenraum des Fahrzeugs gelenkt wird, um die Klimatisierung zu gewährleisten, wobei eine bewegliche Klappe (57) die Dosierung der Frischluft und die Regulierung der Klimatisierung gestattet.

## Claims

1. Method for recovering surrounding thermal energy for engines or vehicles equipped with engines that are free of pollution or that reduce pollution, operating with the injection of additional air into the combustion or expansion chamber (2) and which have a high-pressure compressed-air storage reservoir (23), **characterized in that** the compressed air contained in the high-pressure storage reservoir (23)is, prior to its final use at a lower pressure, expanded to a pressure close to that necessary for its final use, in a variable-volume system, for example a piston in a cylinder (30/31 ; 54/55), producing work which has the result of cooling the compressed air thus expanded to a low temperature and **in that** this compressed air expanded to its service pressure is sent to a heat exchanger (41) to heat up and thus increase its pressure and/or its volume by recovering additional heat energy.

2. Method according to claim 1, **characterized in that** the expanded compressed air at low temperature is sent to the heat exchanger (41) to exchange heat with the surrounding air at ambient temperature to heat up to a temperature approximately equal to said ambient temperature and thus increase its pressure and/or its volume having recovered additional heat energy from the atmosphere.

3. Method according to claim 1 or 2, **characterized in that** all or some of the expanded air at very low temperature is heated up in hot zones of the engine, thus serving to supplement the latter's cooling system, possibly in conjunction with passage thereof through the heat exchanger (41).

4. Method according to claims 1 to 3, **characterized in that** the work produced during expansion in the variable-volume system is recovered and used by mechanical, electrical, pneumatic or hydraulic means to supplement the engine power.

5. Method according to claim 2, **characterized in that** the ambient air which passes through the air/air exchanger and which is cooled is used for the vehicle air-conditioning.

6. Device for implementing the method according to claims 1-4, **characterized in that** the variable-volume system consists of a piston (30) equipped with contrcl rods and/or movement-transmission rods (32, 34), sliding in a cylinder (31) which is closed at both ends and thus determining, in said cylinder, at one end, an expansion and work chamber (35) into which a high-pressure air intake pipe (37) opens, the opening and closure of which pipe are controlled by an electrically operated valve (38) to let in a charge of high-pressure compressed air which will expand, driving the piston back, producing work and cooling itself to a low temperature, and an exhaust pipe (39), the opening and closure of which are controlled by an electrically operated valve (40) which, as the piston (30) returns, allows the expanded and low-temperature compressed air to be driven into the heat exchanger (41) where it will heat up to a temperature close to ambient temperature thus increasing in volume to then be directed, as it leaves the radiator, to a volume at practically constant pressure (43) itself connected firstly to the additional compressed-air injector (22) and secondly to the back-pressure chamber (36) for regulating the end-of-expansion pressure and balancing the pressures across the latter so that said piston can be pushed back to its starting point by a spring (46).

7. Device according to claim 6, **characterized in that** the expansion system producing work provides assistance to the control of a supercompressor piston (26) sliding in a cylinder (25) opening into the combustion or expansion chamber (2) to allow the air contained in the combustion chamber to be supercompressed while phasing is controlled by a cam (29), while expansion of the charge of high-pressure compressed air let into the working and expansion chamber (35) pushes back the piston (30) which, via its control rod (34), acts on a pressure lever (27, 28) which pushes back the supercompressor piston (26), thus increasing the pressure in the combustion or expansion chamber (2), and therefore the performance of the engine.

8. Device according to claim 6, **characterized in that** the expansion system producing work is used to supply electrical power, the control rod (34) being equipped with a ferrite core (49) moving through a winding (50), the assembly being returned by a spring (46).

9. Device according to claims 7 and 8, **characterized in that** the expansion system producing work is used in hybrid fashion to produce electricity via a ferrite core and a winding (49) and to supercompress the air contained in the combustion or expansion chamber (2).

10. Device for implementing the method according to any one of claims 1 to 4, **characterized in that** the high-pressure compressed air contained in the storage reservoir (23) is expanded in a variable-volume system consisting of a piston (54) connected by a connecting rod (53) to the engine crankshaft (18) and sliding in a blind cylinder (55) which, above said piston, defines a working chamber into which a high-pressure air intake pipe (37) opens, the opening and closure of which pipe are controlled by an electrically operated valve (38) to let in a charge of high-pressure compressed air which will expand, pushing back the piston (54) and producing work which is recovered directly on the crankshaft (18) and cooling itself to a very low temperature, and an exhaust pipe (39), the opening and closure of which are controlled by an electrically operated valve (40) which makes it possible, as the piston (54) returns to its top dead center, to deliver the expanded and low-temperature compressed air into the heat exchanger (41) where it will heat up to a temperature close to ambient temperature, thus increasing in volume, to then be sent as it leaves the radiator to a practically constant pressure volume (43) itself connected to the additional compressed-air injector (22).

11. Device for implementing the method according to claim 5, **characterized in that** the ambient air is ducted and blown by a fan (56) through a manifold (55) to cool it, giving up its heat energy to the compressed air passing through a radiator and then directed along a pipe (56) into the cabin of the vehicle to air-condition it whereas a mobile flap (57) allows the amount of fresh air admitted to be metered and said air-conditioning to be controlled.
